# FASCICULE DE BREVET EUROPEEN

(11) **EP 0 235 855 B1**
(45) Date de publication et mention de la délivrance du brevet: **16.05.1990**
(21) Numéro de dépôt: 87200277.9
(22) Date de dépôt: 20.02.1987
(51) Int. Cl.: H01K 1/46

(54) **Lampe à incandescence électrique**
Elektrische Glühlampe
Electric incandescent lamp

(30) Priorité: 25.02.1986 FR 8602569
(43) Date de publication de la demande: 09.09.1987
(73) Titulaire: Compagnie Philips Eclairage, 92516 Boulogne Billancourt (FR); Philips Electronics N.V., 5621 BA Eindhoven (NL)
(72) Inventeur: Jacrot, Michel, F-75007 Paris (FR)
(74) Mandataire: Lemoyne, Didier

(56) Documents cités:
- FR-A- 1 379 369
- FR-A- 2 341 197

## Description

L'invention concerne une lampe à incandescence électrique munie
-d'une ampoule tubulaire en verre, étanche au gaz, dont au moins une extrémité présente un scellement,
-d'entrées de courant qui traversent la paroi de l'ampoule et qui portent un filament hélicoïdal,
   - d'une enveloppe métallique de section sensiblement rectangulaire dans laquelle est logé un scellement de l'ampoule, l'enveloppe étant munie de languettes de soudage,
   - d'une embase métallique de centrage à laquelle sont soudées ces languettes, embase qui comporte un trou central et deux fentes contiguës parallèles, dans lesquelles s'étend une languette de soudage.

Une telle lampe, de type H₃, est connue entre autres du brevet français FR-A 2 341 197. La lampe possède une enveloppe métallique dans laquelle sont découpées des languettes de soudage en forme de crochet et courbées en saillie sur des parois de l'enveloppe, placées dans les fentes de l'embase de centrage et assujetties à des pattes découpées et pliées de l'embase. Ainsi les languettes de l'enveloppe d'épaisseur relativement mince recouvrent les pattes relativement épaisses de l'embase de centrage sur lesquelles sont soudées lesdites languettes.

Dans le cas de lampes du genre H3, l'une des entrées de courant est connectée à un cable isolé, l'autre étant connectée à l'enveloppe métallique.

Une telle forme de réalisation n'est utilisable que pour une lampe du genre H3. En effet, la normalisation des lampes du genre H3, n'impose pas de contrainte de maximum à la distance comprise entre les languettes de soudage de l'enveloppe métallique après soudage de celle-ci à l'embase. Cela permet de réaliser les pattes de l'embase de centrage suffisamment épaisses pour supporter une certaine pression mécanique, lors du soudage par points des languettes de l'enveloppe.

Pour certains genres de lampe, comme par exemple une lampe du genre H1, une côte maximum est imposée à l'épaisseur de l'enveloppe métallique de la lampe dans une zone comprise entre l'embase métallique de centrage et l'ampoule, ladite zone étant adjacente à l'ambase. Il n'est donc pas possible d'utiliser la structure décrite dans le brevet cité ci-dessus, structure qui ne convient que dans la normalisation de lampes du genre H3.

Pour satisfaire aux exigences de normalisation, les lampes du genre H1, qui sont disponibles dans le commerce, présentent une enveloppe métallique, qui traverse une embase dont quatre découpes repliées en équerre sont soudées par points sur les parois de l'enveloppe métallique, la partie de l'enveloppe adjacente à l'embase, située à l'opposé de la partie portant l'ampoule contenant un plot conducteur enrobé d'une résine isolante et serti par poinçonnage. L'une des entrées de courant est connectée à ce plot conducteur, l'autre à l'enveloppe métallique.

Ces lampes présentent cependant un inconvénient. Dans les lampes à incandescence électrique utilisées dans des systèmes optiques, la position du filament par rapport au système optique est soumise à des tolérances étroites. Avec les lampes H1 connues, ces tolérances sont difficiles à observer, du fait que l'embase métallique est maintenue sans appui par rapport à l'enveloppe métallique, au moment du soudage par points des quatre découpes, et les découpes sont assez épaisses et rigides.

De plus, le matériau isolant, qui enrobe le plot central, tend à être remplacée par un matériau céramique, matériau plus isolant mais également plus fragile. Ce matériau ne peut pas être utilisé dans une conception connue de lampe du genre H1, car un sertissage par poinçonnage d'un matériau céramique introduit dans la partie inférieure de l'enveloppe entrainerait sa destruction.

L'invention vise à fournir une lampe du genre décrit dans le préambule dont la structure permet, tout en respectant les normes, d'améliorer l'assemblage de la lampe. De plus, l'invention vise à indiquer, pour cette lampe, une structure qui permet un isolement amélioré du plot conducteur par rapport à l'embase.

Conformément à l'invention, ce but est atteint du fait que l'embase métallique est munie d'un manchon dans lequel est fixé un plot conducteur enveloppé de matériau isolant, que les languettes de soudage s'étendent essentiellement dans le prolongement de l'enveloppe métallique et sont soudées audit manchon.

Lors de l'assemblage de la lampe, l'embase métallique, le plot conducteur et son enveloppe isolante peuvent être amenés comme une unité, ce qui simplifie la réalisation de la lampe. De plus, la structure de la lampe facilite l'application d'un matériau céramique comme matériau isolant. En effet, le manchon de l'embase métallique peut servir de matrice afin d'introduire, après disposition du plot central, un matériau pulvérulent et éventuellement un liant, à partir desquels se forme par chauffage un corps isolant céramique qui est enfermé dans le manchon.

Lors de l'assemblage de l'enveloppe munie de son ampoule et de l'embase, avant le soudage, par exemple le soudage par points, la côte entre le filament et l'embase est fixée par réglage optique. Les languettes de soudage de l'enveloppe métallique épousent facilement le manchon de l'embase métallique, de façon à obtenir facilement leur fixation relative. Le contact étroit entre l'embase et les languettes permet une meilleure diffusion de la chaleur dégagée par le scellement de l'ampoule et l'abaissement de la température dudit scellement.

La description ci-après, en se référant aux dessins annexés, le tout donné à titre d'exemple non limitatif, fera bien comprendre comment l'invention peut être réalisée.
La figure 1 est une vue latérale d'une lampe conforme à l'invention,
la figure 2 est une vue suivant la coupe II-II de la lampe de la figure 1,
la figure 3 représente l'embase métallique et le plot central,
la figure 4 montre l'enveloppe munie de l'ampoule,
la figure 5 est une vue en plan de l'embase et du plot enrobé.

La lampe selon les figures 1 et 2 présente une ampoule tubulaire 1 en verre étanche au gaz, par exemple en verre de quartz, dont une extrémité comporte un scellement 2. Des entrées de courant 3, 11, 9 et 4, 10, 8 traversent la paroi de l'ampoule 1. D'une façon longitudinale, un filament hélicoïdal 5 est disposé dans l'ampoule 1 et chacune de ses extrémités est reliée à une entrée de courant 4, 10, 8, respectivement 3, 11, 9. Le scellement 2 de l'ampoule 1 est inséré dans une enveloppe métallique tubulaire 12, qui présente une section pratiquement rectangulaire et qui est munie de fenêtres 13 et 14, qui sont découpées par emboutissage. La fenêtre 13 laisse apparaître le scellement 2 et la fenêtre 14 permet de souder la partie 3 de l'entrée de courant 3, 11, 9 sur un plot conducteur 15 et fournit une languette 25 qui, par soudage avec une partie 4 de l'entrée de courant 4, 10, 8, permet d'obtenir un contact de masse électrique pour la lampe et une liaison rigide entre l'ampoule 1 et l'enveloppe 12, l'ampoule et l'enveloppe constituant alors une pièce assemblée. Cette pièce assemblée 1, 12 est montée sur une embase métallique de centrage 16, munie d'un manchon 19 dans lequel est placé un plot conducteur 15 qui est enrobé de matériau isolant 22. Les deux languettes 18 qui sont aménagées en bout de la partie de l'enveloppe 12, à l'opposé de l'ampoule 1, traversent l'embase 16 et sont soudées sur le manchon 19.

La figure 2 est une coupe II-II de la lampe de la figure 1. Elle représente l'ampoule 1 avec son scellement 2 enfoncé dans l'enveloppe 12. L'ampoule s'appuie sur un col 20, qui la positionne par rapport à l'enveloppe 12. Le plot conducteur 15 traverse l'embase 16. Le manchon 19, d'une section pratiquement rectangulaire, est réalisé par emboutissage, pendant la mise en forme de l'embase. Les languettes de soudage 18 de l'enveloppe métallique 12 traversent l'embase 16 par deux fentes parallèles 21 et sont en contact avec et soudées sur le manchon 19. Le plot conducteur 15 est relié rigidement au manchon 19 par un corps céramique 22, qui est obtenu par pressage, suivi d'un frittage, autour de plot conducteur. L'embase métallique 16 avec son manchon 19, le plot conducteur 15 et le corps isolant céramique 22 constituent ainsi une unité.

Les figures 3 et 5 montrent la pièce composée de l'embase 16 avec le manchon 19, du plot 15 et du corps isolant céramique 22.

La figure 4 montre un détail de la pièce composée de l'ampoule 1 montée sur l'enveloppe métallique 12. L'enveloppe 12 est découpée de façon que les languettes droites 18 s'étendent, à l'opposé de l'ampoule, dans le prolongement de l'enveloppe.

## Revendications

1. Lampe à incandescence électrique munie
- d'une ampoule tubulaire (1) en verre, étanche au gaz, dont au moins une extrémité présente un scellement (2),
- d'entrées de courant (8, 9) qui traversent la paroi de l'ampoule et qui portent un filament hélicoïdal (5),
- d'une enveloppe métallique (12) de section sensiblement rectangulaire dans laquelle est logé le scellement (2) de l'ampoule, l'enveloppe étant munie de languettes de soudage (18),
- d'une embase métallique de centrage (16) à laquelle sont soudées ces languettes, embase qui comporte un trou central et deux fentes (21) contiguës parallèles, dans lesquelles s'étend une languette de soudage,
caractérisée en ce que l'embase métallique est munie d'un manchon (19) dans lequel est fixé un plot conducteur (15) enveloppé de matériau isolant (22), que les languettes de soudage (18) s'étendent essentiellement dans le prolongement de l'enveloppe métallique (12) et sont soudées audit manchon.

2. Lampe à incandescence selon la revendication 1, caractérisée en ce que l'isolant enrobant le plot conducteur est un matériau céramique.

## Claims

1. An electric incandescent lamp provided with
- a tubular gas-tight glass bulb (1), of which at least one end has a seal (2),
- current supply conductors (8, 9) traversing the wall of the bulb and carrying a helical filament (5),
- a metallic envelope (12) having a substantially rectangular cross-section, in which the seal (2) of the bulb is accommodated, the envelope being provided with welding tongues (18),
- a metallic centering base plate (16) to which these tongues are welded and which has a central hole and two contiguous parallel gaps (21) in each of which a welding tongue extends,
characterized in that the metallic base plate is provided with a sleeve (19) in which a conducting contact (15) is fixed, which is enveloped in an insulating material (22), while the welding tongues (18) extend mainly in the prolonged part of the metallic envelope (12) and are welded to the said sleeve.

2. An incandescent lamp as claimed in claim 1, characterized in that the insulating material enveloping the conducting contact is a ceramic material.

## Patentansprüche

1. Elektrische Glühlampe mit
- einem gasdicht abgeschlossenen zylindrischen Glaskolben (1), der wenigstens ein Ende mit einer Abdichtung (2) besitzt,
- Stromzuführungsleitern (8, 9), die durch die Kolbenwand gehen und eine schraubenförmige Wendel (5) tragen,
- einer Metallhülse (12) mit im wesentlichen rechteckigen Querschnitt, in der sich die Abdichtung (2) des Kolbens befindet, wobei die Hülse mit Schweissfahnen (18) versehen ist,
- einem Zentrier-Metallsockel (16), mit dem die Schweissfahnen verschweisst sind und der ein Loch in der Mitte und zwei parallel verlaufende angrenzende Schlitze (21) enthält, durch die eine Schweissfahne geht,
dadurch gekennzeichnet, daß der Metallsockel mit einer Buchse (19) versehen ist, in dem einen Leitstreifen (15) befestigt ist, der von Isoliermaterial (22) umgeben ist, und daß die Schweissfahnen (18) sich im wesentlichen in der Längsrichtung der Metallhülse (12) erstrecken und mit der Buchse verschweisst sind.

2. Elektrische Glühlampe nach Anspruch 1, dadurch gekennzeichnet, daß das Isoliermittel um den Leitstreifen ein keramisches Material ist.
